# FASCICULE DE BREVET EUROPEEN

(11) **EP 1 169 004 B1**
(45) Date de publication et mention de la délivrance du brevet: **03.12.2003**
(21) Numéro de dépôt: 00918953.1
(22) Date de dépôt: 12.04.2000
(51) Int. Cl.: A61J 17/00

(54) **TETINE ERGONOMIQUE**
ERGONOMISCHER SCHNULLER
ERGONOMIC TEAT

(30) Priorité: 14.04.1999 FR 9904672
(43) Date de publication de la demande: 09.01.2002
(73) Titulaire: Dussère, Louis-Marie, 75015 Paris (FR)
(72) Inventeur: Dussère, Louis-Marie, 75015 Paris (FR)
(74) Mandataire: Texier, Christian
(86) Numéro de dépôt international: FR0000939
(87) Numéro de publication internationale: WO00061065

(56) Documents cités:
- EP-A- 0 199 005
- EP-A- 0 383 315
- EP-A- 0 400 217
- US-A- 4 856 663
- US-A- 5 334 218
- US-A- 5 814 074

## Description

L'invention concerne de manière générale les tétines pour nourrissons et enfants. Plus précisément, l'invention peut être mise en oeuvre :
dans une tétine à sucer (ou sucette) du type que l'on donne aux nourrissons et aux jeunes enfants pour les calmer,
ou encore dans une tétine de biberon.

On connaît depuis longtemps des sucettes réalisées dans une matière telle que le caoutchouc, comprenant un mamelon central destiné à coopérer avec la langue d'un enfant ou d'un nourrisson. Ces sucettes sont généralement munies d'une plaque destinée à venir en appui sur la surface extérieure des lèvres, et d'un anneau de préhension.

La fonction principale de ces sucettes est la distraction et l'apaisement de l'enfant (comme l'illustre bien leur nom anglo-saxon de « pacifier »). Il existe également des modèles perfectionnés de sucettes permettant de remplir une fonction annexe, comme l'administration d'un principe actif que l'enfant ingurgite tout en tétant le mamelon de la sucette.

Si ces sucettes peuvent constituer une solution relativement efficace au problème immédiat qu'est l'énervement de l'enfant, elles peuvent cependant avoir des effets extrêmement néfastes sur l'évolution de la forme de la bouche de l'enfant : un problème bien connu est en particulier la création d'une béance entre les incisives supérieures et inférieures, car le mamelon central constitue un obstacle au développement des incisives de l'enfant.

On connaît également des sucettes dont la configuration spécifique est destinée à limiter les dommages pouvant être provoqués dans la bouche des enfants par une utilisation trop intensive de la sucette. On trouvera des exemples de telles sucettes dans les documents WO 96/20687 (Alanen et Varrela) et FR 2 705 885 (Pick).

Les moyens spécifiques de ces sucettes consistent en des éléments destinés à répartir de manière statique les forces issues de la succion. Il est possible que de telles sucettes soient moins néfastes pour la bouche de l'enfant que les sucettes classiques comportant un mamelon central destiné à être engagé entre les parties médianes des arcades inférieure et supérieure ; cependant, ces sucettes ne constituent qu'une réponse imparfaite aux causes de malformations buccales.

En effet, une des causes importantes de malformations de l'appareil buccal réside dans un déficit du fonctionnement général de la bouche : les travaux les plus avancés en réhabilitation neuro-occlusale (RNO) ont en effet mis en évidence le rôle primordial de la stimulation du fonctionnement de la bouche dans un développement équilibré de l'appareil buccal (voir en particulier l'ouvrage du Professeur Planas « La réhabilitation neuro-occlusale » ).

A partir d'observations empiriques effectuées sur une longue durée, il a ainsi été possible de valider l'hypothèse qu'il était bénéfique pour un développement harmonieux de la dentition, de faire fonctionner au maximum le système stomatognathique, et ce dès la naissance.

Or les habitudes alimentaires modernes ne favorisent pas la stimulation du système stomatognathique : les bouillies et les aliments mous proposés aux nourrissons, ainsi que le caractère généralement mou de l'alimentation moderne, ne stimulent en effet ce système que de manière partielle et insuffisante.

Des conséquences observables en sont par exemple que le crâne facial peut ne pas se développer suffisamment de sorte que la mâchoire inférieure reste excessivement en retrait de la mâchoire supérieure, ou que les dents insuffisamment érodées par suite de l'absence de mouvements latéraux des mâchoires ont tendance à produire des blocages des mâchoires par suite de l'emboîtement des dents de la mâchoire supérieure avec celles de la mâchoire inférieure.

Par ailleurs, on connaît des appareils orthodontiques tels que des gouttières, destinés à corriger les malformations évoquées ci-dessus. Un problème lié à ces appareils est qu'ils sont généralement mal acceptés par les enfants en bas âge, alors qu'il est reconnu qu'une intervention sur l'appareil buccal est d'autant plus efficace qu'elle est précoce.

Pour réduire cet aspect contraignant, on connaît des dispositifs « hybrides » se présentant comme une sucette reproduisant certaines caractéristiques des gouttières orthodontiques et munis d'un anneau de préhension pour l'enfant. On trouvera des exemples de tels dispositifs dans les documents FR 2 595 046 (Giordanno) et EP 400 217 (Bergersen).

Cependant, ces dispositifs ne sont pas bien acceptés par les jeunes enfants car ils constituent uniquement une contrainte et ne procurent pas la satisfaction associée à la succion, qui rappelle l'allaitement maternel.

Et ces dispositifs ne constituent en tout état de cause qu'une solution imparfaite aux problèmes de malformation évoqués ci-dessus, car :
- d'une part ces dispositifs étant mal acceptés par les jeunes enfants ils ne peuvent être mis en oeuvre qu'à un âge de l'enfant où le développement est déjà avancé ; ces dispositifs ont ainsi un rôle curatif et non préventif, et ne permettent pas d'éviter l'apparition des malformations,
- d'autre part de tels dispositifs sont par nature « statiques », leur fonction étant limitée au maintien dans une position désirée de certains organes tels que les arcades. Ainsi, ce type de dispositif ne stimule pas le fonctionnement du système stomatognathique alors qu'on a vu qu'une telle stimulation était un facteur important du bon développement de la dentition.

Une évolution de ces dispositifs est en outre décrite dans le document US 5 814 074, qui divulgue une sucette comprenant, en plus d'éléments de positionnement des arcades, un élément saillant à l'arrière de la sucette et destiné à coopérer avec la pointe de la langue de l'enfant.

Mais une telle évolution ne représente pas non plus une solution adéquate pour stimuler le fonctionnement du système stomatognathique dans la mesure où la sucette de US 5 814 074 ne provoque pas un fonctionnement du système stomatognathique analogue à celui mis en oeuvre par l'allaitement, car elle n'interfère pas avec l'arrière de la langue ni avec le palais.

Il existe enfin des tentatives pour stimuler le fonctionnement de la langue de l'enfant : le document EP 199 005 (Rodam SA) enseigne ainsi une sucette dont la tétine est fixée à des moyens élastiques afin de reproduire partiellement la stimulation de la bouche de l'enfant par le sein et de favoriser un mouvement horizontal de l'arcade inférieure. Mais un tel dispositif, s'il peut être intéressant en termes de stimulation des mouvements de la bouche, n'assure aucunement un positionnement optimal des arcades.

Il apparaît ainsi qu'il existe un besoin de tétines utilisables par des nourrissons et des enfants en bas âge, réalisant simultanément :
- une stimulation du fonctionnement des différentes parties du système stomatognathique en provoquant des mouvements analogues à ceux effectués lors de la mastication ou de l'allaitement,
- et un positionnement optimal desdites parties (en particulier des deux arcades) les unes par rapport aux autres.

Un but de l'invention est de répondre à ce besoin.

Afin d'atteindre ce but, l'invention propose une tétine pour nourrisson ou pour enfant, comportant un plateau sur lequel reposent les arcades et définissant un plan de morsure, ledit plateau étant limité vers l'avant par un écran vestibulaire sur lequel au moins une arcade vient en butée dans une position désirée, ledit plateau étant solidaire de moyens saillants vers l'avant hors de la bouche, tétine caractérisée en ce qu'elle comporte un mamelon saillant à partir de l'arrière du plateau, ledit mamelon étant destiné à coopérer avec la langue pour stimuler un mouvement analogue à celui de la tétée.

Des aspects préférés, mais non limitatifs de la tétine selon l'invention sont les suivants :
- le mamelon saillant est relié à l'arrière du plateau par des moyens élastiques,
- l'écran vestibulaire comporte :
   une partie haute située au-dessus du plan de morsure,
   et une partie basse située en-dessous du plan de morsure et décalée vers l'arrière par rapport à la partie haute,
- le décalage entre les parties haute et basse de l'écran vestibulaire est de l'ordre de 1 à 3 mm,
- une paroi sensiblement verticale est venue de matière avec le bord arrière du plateau et ladite paroi définit avec l'écran vestibulaire une gouttière pour recevoir les arcades,
- ledit plateau a une forme générale en « U » dont les branches s'étendent en arrière jusqu'à l'arrière des arcades,
- l'écran vestibulaire et le mamelon sont venus de matière,
- le mamelon se trouve en regard de la partie arrière de la langue lorsque la tétine est en position dans la bouche du nourrisson ou de l'enfant,
- la surface du plateau comprend des moyens abrasifs,
- les moyens saillants vers l'avant hors de la bouche comprennent une plaque d'appui de la face avant des lèvres ou un anneau de préhension,
- les moyens saillants vers l'avant hors de la bouche comprennent un élément de fermeture d'un biberon et la tétine est traversée longitudinalement par un canal permettant au nourrisson ou à l'enfant d'aspirer un liquide contenu dans le biberon.

D'autres aspects, buts et avantages de la présente invention apparaîtront mieux à la lecture de la description suivante d'une forme de réalisation préférée faite en référence aux dessins annexés sur lesquels :
- la figure 1 est une vue de derrière en perspective d'une sucette selon l'invention,
- la figure 2 est une vue de derrière en élévation de la même sucette, sur laquelle sont définis les plans de coupe longitudinale III-III et IV-IV,
- la figure 3 est une vue de la sucette des figures 1 et 2, selon le plan de coupe III-III,
- la figure 4 est une vue de la même sucette selon le plan de coupe IV-IV,
- la figure 5 est un schéma de principe montrant l'implantation d'une sucette selon l'invention dans la bouche d'un enfant,
- la figure 6 est une vue de derrière en perspective d'une variante de réalisation d'une sucette selon l'invention,
- la figure 7 est une vue en perspective d'une tétine de biberon selon l'invention,
- les figures 8a et 8b sont deux représentations de deux géométries respectives du mamelon d'une tétine selon l'invention,
- les figures 9a et 9 b sont respectivement une vue de dessus et une vue en coupe longitudinale d'une sucette selon l'invention destinée à un enfant de moins de trois ans,
- les figures 10a et 10b sont deux vues correspondant aux vues des figures 9a et 9b, et montrant une sucette selon l'invention destinée à un enfant de plus de trois ans.

On a représenté sur la figure 1 une sucette selon l'invention. Cette sucette comporte :
- un plateau 10 horizontal dont la forme généralement plane reprend celle d'un « U » dont la concavité est destinée à être dirigée vers l'avant de la bouche, les extrémités des branches du « U » du plateau étant dirigées vers l'arrière. Les deux faces principales de ce plateau (face supérieure et inférieure) peuvent être rendues légèrement abrasives (par l'utilisation d'un moule dont l'état de surface est adapté ou par le dépôt d'un revêtement de surface adapté, par exemple). Le plateau 10 est destiné à recevoir sur ses deux faces respectives les deux arcades de l'enfant ; il constitue ainsi un plan de morsure,
- un mamelon 20 dont le centre est situé sensiblement dans le plan du plateau 10, en arrière de ce plateau,
- une partie de liaison élastique 30 pour relier le mamelon 20 à l'arrière du plateau. La liaison entre cette partie 30 et le plateau 10 est dans le présent mode de réalisation réalisée dans la région du plateau qui est médiane selon la direction transversale de la sucette,
- une paroi 40 s'étendant perpendiculairement au plan du plateau à partir du bord avant de celui-ci. Cette paroi que l'on nommera « écran vestibulaire » est destinée à assurer un bon positionnement de l'arcade supérieure du nourrisson ou de l'enfant dans le plan du plateau 10, l'arcade qui repose sur le plateau venant en outre en butée contre l'écran vestibulaire. Le bord arrière du plateau 10 n'est dans le mode de réalisation de la figure 1 solidaire d'aucune paroi similaire à l'écran vestibulaire 40,
- une plaque 50 pouvant être réalisée dans un plastique rigide. Cette plaque est similaire à celles que l'on trouve dans les sucettes classiques ; elle est destinée à venir en appui sur l'extérieur des lèvres de l'enfant. La plaque 50 est munie sur sa face avant d'un anneau 60 de préhension et elle est reliée à l'avant du plateau 10 par une deuxième partie de liaison 70, d'une longueur de l'ordre du centimètre et d'une épaisseur aussi réduite que possible pour ne pas gêner la fermeture des lèvres (de l'ordre du millimètre, en fonction du matériau utilisé).

La figure 2 permet de visualiser en élévation arrière la même sucette. On retrouve sur cette figure le mamelon 20 situé à l'arrière du plateau 10. Cette figure fait également apparaître l'écran vestibulaire 40 déjà décrit en référence à la figure 1, qui est situé au-dessus du plateau. La sucette comporte également un deuxième écran vestibulaire 45, qui s'étend également dans une direction sensiblement perpendiculaire au plan du plateau à partir de la région du bord avant de celui-ci, en dessous dudit plateau.

La figure 3 qui est une vue en coupe longitudinale médiane de la sucette des figures 1 et 2 permet de visualiser en particulier les positions relatives des deux écrans vestibulaires 40 et 45 : on constate sur cette figure que ces deux écrans qui sont situés verticalement de part et d'autre du plateau 10 ne s'étendent pas dans le prolongement l'un de l'autre.

Au contraire, l'écran supérieur 40 est légèrement avancé par rapport à l'écran inférieur 45, définissant entre les faces arrière des deux écrans un décalage δ de l'ordre de 2mm. Ce décalage qui apparaît également sur la figure 4 est destiné à favoriser un bon positionnement relatif des arcades supérieure et inférieure, l'arcade supérieure devant être légèrement plus avancée que l'arcade inférieure afin de permettre aux dents de l'arcade supérieure de chevaucher les dents de l'arcade inférieure.

Ce décalage n'est présent que sur la partie avant des écrans vestibulaires 40 et 45, ces écrans se prolongeant vers l'arrière des branches du « U » du plateau avec leurs faces internes respectives au contact des arcades qui s'étendent en regard l'un de l'autre dans la direction verticale, de sorte que le décalage créé entre les arcades supérieure et inférieure concerne uniquement la direction longitudinale qui correspond à l'axe médian de la bouche.

Dans un mode de réalisation non représenté sur les figures et destiné tout particulièrement aux nourrissons et aux très jeunes enfants, l'écran vestibulaire 45 s'étend dans le prolongement de l'écran 40 selon la direction perpendiculaire au plan du plateau 10.

En effet, pour les enfants dont les dents de lait n'ont pas percé, il n'est pas nécessaire de prévoir un décalage δ entre les écrans 40 et 45 ; de plus, le fait de supprimer ce décalage permet de rendre la sucette symétrique par rapport au plan de morsure du plateau 10, ce qui évite les risques de positionnement à l'envers dans la bouche d'un jeune enfant.

Le plateau 10 est comme on l'a dit destiné à recevoir sur ses deux faces respectives les arcades supérieure et inférieure de l'enfant et définit ainsi un plan de morsure. Il doit être le plus fin possible afin que son épaisseur ne perturbe pas la fermeture de la bouche. En pratique, l'épaisseur de ce plateau est sensiblement équivalente à l'épaisseur des plateaux des gouttières orthodontiques, c'est à dire de l'ordre du millimètre.

Le fait de rendre abrasives les faces du plateau 10 permet d'éroder les dents de lait de l'enfant dans le cas d'une utilisation avec un enfant dont ces dents ont déjà poussé. Une telle érosion favorise les mouvements latéraux des mâchoires et donc un fonctionnement complet du système stomatognathique.

La figure 5 illustre le positionnement de la sucette selon l'invention dans la bouche d'un enfant. On constate sur cette figure que les branches du plateau 10 s'étendent en arrière jusqu'à l'emplacement des molaires, dont la position est repérée en pointillé. Ceci permet d'assurer que les faces du plateau coopèrent avec toute la longueur de chaque arcade.

On constate également que l'arcade supérieure A1 prend appui sur le dessus du plateau tout en étant en butée vers l'avant sur la face arrière de l'écran vestibulaire supérieur 40, alors que l'arcade inférieure A2 vient en butée sur l'écran vestibulaire inférieur 45 qui est situé légèrement en retrait de l'écran vestibulaire supérieur : grâce au décalage δ, les arcades A1 et A2 ont une position relative correcte. Comme on l'a dit, il est également possible dans le cas d'une sucette destinée à un nourrisson ou un très jeune enfant de prévoir un décalage δ nul.

Les lèvres de l'enfant viennent en appui sur les faces avant respectives des écrans vestibulaires 40 et 45. Cet appui constitue une sollicitation des lèvres et renforce leur tonicité, ce qui participe de la stimulation globale du système stomatognathique.

La partie 30 de liaison entre le plateau et le mamelon est élastique, afin de permettre un déplacement du mamelon vers l'arrière lorsque celui-ci est sollicité par la langue de l'enfant tout en rappelant en permanence ledit mamelon vers le plateau (vers l'avant).

On peut obtenir cette élasticité de la partie de liaison 30 en réalisant cette partie dans une matière plastique plus élastique que le matériau du plateau 10 et du mamelon 20, ou en concevant la géométrie de cette partie de sorte qu'elle présente une section rétrécie, ou encore en mettant en oeuvre tout autre moyen connu telle qu'une partie de liaison 30 qui peut se déplacer longitudinalement par rapport au plateau et qui est associée à un ressort, comme l'enseigne le document EP199 005 (Rodam SA).

L'élasticité de la partie de liaison 30 permet de renforcer la motivation de l'enfant pour interagir avec le mamelon, qui a un comportement dynamique proche de celui du sein. La distance entre le mamelon et l'arrière du plateau est adaptée pour que le mamelon se trouve en regard de l'arrière de la langue, afin de permettre une bonne coopération entre la langue de l'enfant et le mamelon.

Il apparaît ainsi que la sucette selon l'invention remplit simultanément les fonctions suivantes :
- premièrement, elle assure un bon positionnement des arcades de la bouche du nourrisson ou de l'enfant l'une par rapport à l'autre, grâce à la configuration du plateau 10 et des écrans vestibulaires 40 et 45,
- deuxièmement, elle sollicite le fonctionnement du système stomatognathique ; en effet, au contraire des appareils orthodontiques classiques, il ne s'agit pas ici d'un dispositif destiné à fonctionner de manière statique. Au contraire, le dispositif selon l'invention stimule fortement le fonctionnement dynamique du système stomatognathique : non seulement l'enfant doit avancer sa mâchoire inférieure pour positionner correctement l'arcade inférieure A2 sous le plateau 10 et contre l'écran vestibulaire inférieur 45, mais de plus le mamelon relié à la sucette par la partie de liaison élastique 30 provoque une stimulation importante de la langue de l'enfant. Cette seconde stimulation constitue en quelque sorte le « moteur » qui va entraîner le fonctionnement du système stomatognathique de l'enfant, qui trouve une satisfaction dans le fait d'interagir avec le mamelon par l'intermédiaire de sa langue et de son palais,
- enfin, les sucettes selon l'invention assurent comme les sucettes classiques la fonction de tranquillisation de l'enfant.

Selon un mode de réalisation non représenté sur les figures, il est également possible de prévoir sur les faces avant des écrans vestibulaires 40 et 45 des picots saillants pour renforcer encore la tonicité des lèvres qui viennent en appui sur ces faces avant.

La figure 6 montre une variante de réalisation de la sucette selon l'invention, dans laquelle le plateau 10 est associé non seulement à un écran vestibulaire 40 sur son bord avant, mais également à un autre écran 80, sensiblement parallèle à l'écran 40, s'étendant à partir du bord arrière du plateau. Dans cette variante, on a ainsi constitué sur la face supérieure du plateau 10 une gouttière pour positionner l'arcade supérieure de l'enfant.

L'écran 80 qui s'étend à partir du bord arrière du plateau peut être saillant uniquement vers le haut comme représenté sur la figure 6, ou bien des deux côtés du plan du plateau pour constituer également une gouttière sur la face inférieure du plateau avec l'écran vestibulaire inférieur 45.

Les sucettes décrites peuvent être fabriquées par tout moyen connu en soi ; on peut ainsi réaliser la sucette par moulage d'un matériau plastique ou caoutchouteux pour constituer un sous-ensemble formé du plateau 10 et des divers écrans qui s'étendent à partir de ses bords, de la partie de liaison 30, du mamelon 20 et de la partie de liaison 70, la plaque 50 et l'anneau 60 étant assemblés avec le reste de la sucette dans une étape ultérieure. On peut également envisager un moulage multimatière, l'élasticité du matériau constituant la partie 30 de liaison étant alors supérieure à celle des autres parties venues de moulage. Il est également possible de réaliser toute la sucette en un moulage unique monobloc d'une seule matière, l'élasticité de la partie 30 étant alors obtenue par une géométrie adaptée de cette partie (rétrécissement de section par exemple).

Comme on l'a dit, l'invention peut également être mise en oeuvre dans une tétine de biberon, comme représenté sur la figure 7. Dans ce cas, la plaque 50 et l'anneau de préhension 60 sont remplacés par une bague 100 destinée à être fixée sur un biberon et par un dôme creux 110 venu de matière avec la partie 70 de liaison avec le plateau.

Les autres éléments de la tétine (plateau, écrans, mamelon) sont similaires aux éléments mis en oeuvre dans la sucette, à l'exception d'un canal longitudinal 90 qui traverse de part en part le plateau 10, la partie 30 de liaison et le mamelon 20 pour relier un orifice 91 débouchant dans la cavité interne du dôme 110 qui surplombe le biberon et un deuxième orifice 92 débouchant sur la surface du mamelon.

Dans ce mode de réalisation en tétine de biberon, le positionnement des arcades du nourrisson et de l'enfant est ainsi assuré pendant la prise du biberon. Toutes les variantes évoquées ci-dessus à propos d'une sucette sont applicables à la tétine de biberon selon l'invention.

Les figures 8a et 8b montrent deux formes de réalisation du mamelon 20. Le mamelon de la figure 8a a une forme sphérique classique. Le mamelon de la figure 8b a quant à lui une forme aplatie sur le dessus, afin de faciliter la coopération entre le dessus du mamelon et le palais de l'enfant. Le mamelon peut également avoir toute forme ergonomique, par exemple une forme évasée sur les côtés de sa partie supérieure afin de coopérer efficacement avec les parties latérales du palais de l'enfant.

Comme on l'a dit ci-dessus, l'invention est destinée aux nourrissons et aux jeunes enfants. Il est ainsi possible de prévoir différentes tailles de tétines en fonction de la taille de la bouche de l'enfant.

A titre indicatif, une tétine destinée à un nouveau-né devra comporter un plateau compatible avec des arcades dont la plus grande largeur (mesurée à l'arrière de l'arcade) est de l'ordre de trois centimètres ; dans ce cas l'écartement entre les deux extrémités arrières de l'écran vestibulaire 40 qui sont sensiblement en regard l'une de l'autre sera donc légèrement supérieur à cette grandeur, les deux extrémités de l'écran encadrant les extrémités arrières de l'arcade.

Toujours dans le cas d'un nouveau-né, la longueur de l'arcade (distance mesurée selon la direction longitudinale de la bouche) est de l'ordre de deux centimètres ; le plateau 10 pourra alors avoir une longueur comparable, voire légèrement supérieure.

Comme représenté sur les figures 9a et 9b qui montrent une sucette pour nourrisson ou enfant en très bas âge, le plateau 10 pourra également ne s'étendre que dans la partie avant de la bouche de l'enfant, les dents situées à l'arrière des arcades ne poussant généralement pas avant l'âge de trois ans. Dans ce cas, le plateau 10 s'étendra d'environ 1,5 centimètres de chaque côté de l'axe médian de la tétine (alors que l'écran 40 peut lui se prolonger plus en arrière).

De manière générale, la largeur du plateau 10 peut être de l'ordre de 5 millimètres dans la région médiane du plateau (largeur I1), et, si le plateau s'étend vers l'arrière des arcades (en particulier pour des enfants de trois ans et plus, ce qui correspond à la représentation des figures 10a et 10b), de l'ordre de 8 millimètres vers les extrémités du plateau (largeur I2), de sorte que la largeur du plateau correspond à celle des dents ou des arcades.

Du fait du décalage δ entre les écrans 40 et 45, la largeur du plateau 10 qui est comme on l'a dit de l'ordre de 5 millimètres dans sa région médiane est réduite sur la face inférieure du plateau, d'une valeur correspondant à δ.

Comme on l'a dit, les sucettes ou tétines selon l'invention peuvent être réalisées par moulage monobloc d'une matière plastique (telle que le caoutchouc, le silicone...). L'épaisseur du plateau 10 qui est de l'ordre du millimètre, est adaptée pour résister mécaniquement à l'action des dents et des arcades, et en particulier pour ne pas se percer à l'usage, mais elle doit être réduite autant que possible afin de ne pas favoriser une béance entre les arcades.

Le mamelon 20 qui, comme on l'a dit, doit s'étendre en regard de l'arrière de la langue de l'enfant, pourra avoir une longueur L de l'ordre de 2,5 centimètres, et s'étend donc vers l'arrière de manière à ce que son bord arrière soit environ 3 centimètres en arrière de l'écran 40.

Ce mamelon s'étend typiquement vers l'arrière de la tétine en dépassant l'arrière des branches en U du plateau 10, lesdites branches pouvant s'étendre dans le cas d'une tétine destinée à un enfant de plus de trois ans (figures 10a et 10b) environ 3 centimètres en arrière de l'écran vestibulaire 40, alors que le mamelon dépasse d'environ 5 millimètres l'arrière de ces branches.

La hauteur h1 de l'écran vestibulaire supérieur 40 peut être de l'ordre de 8 millimètres, et celle de l'écran vestibulaire inférieur 45 peut être de l'ordre de 5 millimètres pour un enfant de moins de trois ans (hauteur h2 sur la figure 9b), et de l'ordre de 8 millimètres pour un enfant plus âgé (hauteur h2' sur la figure 10b).

Les figures 9a à 10b montrent que la sucette comprend non seulement des écrans vestibulaires 40 et 45 qui s'étendent à partir de l'avant du plateau 10, mais également un écran 85 qui part du bord arrière du plateau 10, avec une orientation oblique en s'étendant vers le bas et vers l'arrière, formant ainsi un angle de l'ordre de 45 degrés avec le plan du plateau 10.

La hauteur h d'un tel écran 85 (c'est-à-dire sa mesure maximale dans un plan de coupe longitudinal de la tétine) peut être de l'ordre de 6 millimètres.

Le mamelon peut avoir une géométrie sensiblement ronde en vue de dessus, afin de remplir la bouche de l'enfant comme le ferait un sein lors de la tétée. Sur les figures 9a et 10a, le mamelon a ainsi la forme générale d'un cercle d'environ 2,5 centimètres de diamètre.

Ce mamelon peut s'étendre non pas dans le prolongement du plan du plateau 10, mais en formant vers le haut un angle de l'ordre d'environ 30 degrés avec ce plan, de sorte que le mamelon au repos s'étend vers l'arrière selon une longueur de l'ordre de 2,5 centimètres, et vers le haut d'une hauteur de l'ordre de 1,5 centimètres.

## Revendications

1. Tétine pour nourrisson ou pour enfant, comportant un plateau (10) sur lequel reposent les arcades et définissant un plan de morsure, ledit plateau étant limité vers l'avant par un écran vestibulaire (40, 45) sur lequel au moins une arcade vient en butée dans une position désirée, ledit plateau étant solidaire de moyens (50, 60, 70) saillants vers l'avant hors de la bouche, tétine **caractérisée en ce qu'**elle comporte un mamelon (20) saillant à partir de l'arrière du plateau, ledit mamelon se trouvant en regard de la partie arrière de la langue lorsque la tétine est en fonction dans la bouche du nourrisson ou de l'enfant pour coopérer avec la langue et le palais et stimuler un mouvement analogue à celui de la tétée.

2. Tétine selon la revendication 1, **caractérisée en ce que** le mamelon saillant est relié à l'arrière du plateau par des moyens élastiques (30), qui autorisent un déplacement du mamelon en éloignement de l'écran vestibulaire tout en exerçant alors sur le mamelon une force de rappel en rapprochement de l'écran vestibulaire.

3. Tétine selon l'une quelconque des revendications 1 ou 2, **caractérisée en ce que** l'écran vestibulaire comporte :
une partie haute (40) située au-dessus du plan de morsure,
et une partie basse (45) située en-dessous du plan de morsure et décalée vers l'arrière par rapport à la partie haute.

4. Tétine selon la revendication 3, **caractérisée en ce que** le décalage (δ) entre les parties haute et basse de l'écran vestibulaire est de l'ordre de 1 à 3 mm.

5. Tétine selon l'une quelconque des revendications précédentes, **caractérisée en ce qu'**une paroi (80) sensiblement verticale est venue de matière avec le bord arrière du plateau définit avec l'écran vestibulaire une gouttière pour recevoir les arcades.

6. Tétine selon l'une quelconque des revendications précédentes, **caractérisée en ce que** ledit plateau (10) a une forme générale en « U » dont les branches s'étendent en arrière jusqu'à l'arrière des arcades.

7. Tétine selon l'une quelconque des revendications précédentes, **caractérisée en ce que** le plateau, l'écran vestibulaire et le mamelon sont venus de matière.

8. Tétine selon l'une quelconque des revendications précédentes, **caractérisée en ce que** la surface du plateau comprend des moyens abrasifs.

9. Tétine selon l'une quelconque des revendications précédentes, **caractérisée en ce que** les moyens saillants vers l'avant hors de la bouche comprennent une plaque (50) d'appui de la face avant des lèvres ou un anneau (60) de préhension.

10. Tétine selon l'une des revendications 1 à 9, **caractérisée en ce que** les moyens saillants vers l'avant hors de la bouche comprennent un élément (100, 110) de fermeture d'un biberon et la tétine est traversée longitudinalement par un canal (90) permettant au nourrisson ou à l'enfant d'aspirer un liquide contenu dans le biberon.

## Claims

1. A teat for a baby or a child, the teat comprising a plate (10) on which the dental arches rest and defining a bite plane, said plate being terminated towards the front by a vestibular screen (40, 45) against which at least one of the dental arches comes into abutment in a desired position, said plate being secured to means (50, 60, 70) projecting forwards out from the mouth, the teat being **characterized in that** it includes a nipple (20) projecting from the rear of the plate, said nipple being in register with the back portion of the tongue when the teat is in operation in the mouth of the baby or child so as to co-operate with the tongue and the palate and stimulate movement analogous to that of suckling.

2. A teat according to claim 1, **characterized in that** the projecting nipple is connected to the rear of the plate by elastic means (30), enabling the nipple to move away from the vestibular screen while then applying a return force to the nipple urging it towards the vestibular screen.

3. A teat according to claim 1 or claim 2, **characterized in that** the vestibular screen comprises:
- a top portion (40) situated above the bite plane; and
- a bottom portion (45) situated below the bite plane and offset rearwards relative to the top portion.

4. A teat according to claim 3, **characterized in that** the offset (δ) between the top and bottom portions of the vestibular screen is about 1 mm to 3 mm.

5. A teat according to any preceding claim, **characterized in that** a substantially vertical wall (80) is integrally formed with the rear edge of the plate and co-operates with the vestibular screen to define an aligner for receiving the dental arches.

6. A teat according to any preceding claim, **characterized in that** said plate (10) is generally U-shaped, with limbs extending rearwards to the rear ends of the dental arches.

7. A teat according to any preceding claim, **characterized in that** the plate, the vestibular screen, and the nipple are integrally molded.

8. A teat according to any preceding claim, **characterized in that** the surface of the plate includes abrasive means.

9. A teat according to any preceding claim, **characterized in that** the means projecting forwards out from the mouth comprise a shield (50) for pressing against the front faces of the lips or a handle ring (60).

10. A teat according to any one of claims 1 to 9, **characterized in that** the means projecting forwards out from the mouth comprise an element (100, 110) for closing a baby's bottle, and the teat has a channel (90) passing longitudinally therethrough to enable a baby or a child to suck a liquid contained in the bottle.

## Patentansprüche

1. Schnuller für Säuglinge oder Kinder, welcher eine Platte (10) umfasst, auf welcher die Zahnbögen ruhen und welche eine Bissebene definiert, wobei die Platte in Richtung nach vorne begrenzt wird durch eine im Eintrittsbereich (vestibulär) gelegene Blende (40, 45), auf welche wenigstens ein Zahnbogen in einer gewünschten Position in Auflage kommt, wobei die Platte aus einem Stück hergestellt ist mit Mitteln (50, 60, 70), welche in Richtung nach vorne aus dem Mund hervorragen, wobei der Schnuller **dadurch gekennzeichnet ist, dass** er einen Nippel (20) aufweist, welcher ausgehend von der Rückseite der Platte hervorragt, wobei der Nippel sich gegenüber dem rückwärtigen Abschnitt der Zunge befindet, wenn der Schnuller sich im Mund des Säuglings oder des Kinds in Funktion befindet, um mit der Zunge und dem Gaumen zusammenzuwirken und eine Bewegung, welche analog zu jener des Saugens ist, zu stimulieren.

2. Schnuller nach Anspruch 1, **dadurch gekennzeichnet, dass** der hervorragende Nippel mit der Rückseite der Platte durch elastische Mittel (30) verbunden ist, die eine Verschiebung des Nippels in Entfernung von der im Eintrittsbereich gelegenen Blende ermöglichen, wobei dann zugleich bei einer Annäherung an die im Eintrittsbereich gelegene Blende auf den Nippel eine Rückstellkraft ausgeübt wird.

3. Schnuller nach einem der Ansprüche 1 oder 2, **dadurch gekennzeichnet, dass** die im Eintrittsbereich gelegene Blende umfasst:
√ einen oberen Abschnitt (40), welcher sich oberhalb der Bissebene befindet,
√ und einen unteren Abschnitt (45), welcher sich unterhalb der Bissebene befindet und in Richtung nach hinten bezogen auf den oberen Abschnitt abgesetzt ist.

4. Schnuller nach Anspruch 3, **dadurch gekennzeichnet, dass** die Versetzung (δ) zwischen dem oberen und dem unteren Abschnitt der im Eintrittsbereich gelegenen Blende in der Größenordnung von 1 bis 3 mm liegt.

5. Schnuller nach einem der vorangegangenen Ansprüche, **dadurch gekennzeichnet, dass** eine Wand (80), die im wesentlichen vertikal ist zu (und) aus einem Stück mit dem rückseitigen Rand der Platte besteht, mit der im Eintrittsbereich gelegenen Blende eine Rinne definiert, um die Zahnbögen aufzunehmen.

6. Schnuller nach einem der vorangegangenen Ansprüche, **dadurch gekennzeichnet, dass** die Platte (10) eine allgemeine "U"-Form aufweist, deren Arme sich nach rückwärts bis zu der Rückseite der Zahnbögen erstrecken.

7. Schnuller nach einem der vorangegangenen Ansprüche, **dadurch gekennzeichnet, dass** die Platte, die im Eintrittsbereich gelegene Blende und der Nippel aus einem Stück bestehen.

8. Schnuller nach einem der vorangegangenen Ansprüche, **dadurch gekennzeichnet, dass** die Oberfläche der Platte reibende oder schleifende Mittel umfasst.

9. Schnuller nach einem der vorangegangenen Ansprüche, **dadurch gekennzeichnet, dass** die in Richtung nach vorne aus dem Mund hervorragenden Mittel eine Platte (50) für das Aufliegen des Gesichts vor den Lippen oder einen Greifring (60) umfassen.

10. Schnuller nach einem der Ansprüche 1 bis 9, **dadurch gekennzeichnet, dass** die in Richtung nach vorne aus dem Mund hervorragenden Mittel ein Saugflaschenverschlusselement (100, 110) umfassen und der Schnuller längs durch einen Kanal (90) durchdrungen wird, der es dem Säugling oder dem Kind ermöglicht, eine in der Saugflasche enthaltene Flüssigkeit, anzusaugen.
